# FASCICULE DE BREVET EUROPEEN

(11) **EP 0 332 526 B1**
(45) Date de publication et mention de la délivrance du brevet: **06.05.1992**
(21) Numéro de dépôt: 89400626.1
(22) Date de dépôt: 06.03.1989
(51) Int. Cl.: C10G 67/06

(54) **Procédé pour l'élimination du mercure et éventuellement d'arsenic dans les hydrocarbures**
Verfahren zur Entfernung von Quecksilber und möglichem Arsen aus Kohlenwasserstoffen
Process for removing mercury and, optionally, arsenic from hydrocarbons

(30) Priorité: 10.03.1988 FR 8803258
(43) Date de publication de la demande: 13.09.1989
(73) Titulaire: INSTITUT FRANCAIS DU PETROLE, 92502 Rueil-Malmaison (FR)
(72) Inventeur: Roussel, Michel, F-92160 Antony (FR); Courty, Philippe, F-78800 Houilles (FR); Boitiaux, Jean-Paul, F-78300 Poissy (FR); Cosyns, Jean, F-78580 Maule (FR)

(56) Documents cités:
- US-A- 3 069 350
- US-A- 4 069 140
- US-A- 4 094 777
- US-A- 4 474 896

## Description

Il est connu que les condensats liquides sous-produits de la production du gaz (gaz naturel, gaz associé) et les pétroles bruts peuvent contenir de nombreux composés métalliques à l'état de traces, généralement présents sous forme de complexes organométalliques, dans lesquels le métal forme des liaisons avec un ou plusieurs atomes de carbone du radical organométallique.

Ces composés métalliques sont des poisons des catalyseurs utilisés dans les procédés de transformation du pétrole. En particulier, ils empoisonnent les catalyseurs d'hydrotraitement et d'hydrogénation en se déposant progressivement sur la surface active. Des composés métalliques se trouvent notamment dans les coupes lourdes provenant de la distillation du brut pétrolier (nickel, vanadium, arsenic, mercure) ou encore dans les condensats de gaz naturel (mercure, arsenic).

Les traitements de craquage thermique ou catalytique des coupes d'hydrocarbures ci-dessus, par exemple leur vapocraquage pour conversion en coupes d'hydrocarbures plus légers, peuvent permettre l'élimination de certains métaux (par exemple le nickel, le vanadium ... ); par contre, certains autres métaux (par exemple le mercure, l'arsenic...) susceptibles de former des composés volatils et/ou étant volatils à l'état d'élément (mercure) se retrouvent au moins en partie dans les coupes plus légères et peuvent, de ce fait, empoisonner les catalyseurs des procédés de transformation subséquents. Le mercure présente en outre le risque de provoquer des corrosions par formation d'amalgames, par exemple avec les alliages à base d'aluminium, notamment dans les sections des procédés opérant à une température suffisamment basse pour provoquer la condensation de mercure liquide (fractionnements cryogéniques, échangeurs).

Des procédés antérieurs sont connus pour éliminer le mercure ou l'arsenic dans les hydrocarbures en phase gazeuse; on opère notamment en présence de masses solides, lesquelles peuvent être dénommées indifféremment : masses d'adsorption, de captation, de piégeage, d'extraction, de transfert de métaux.

Pour ce qui concerne les masses pour la démercurisation: le brevet US 3,194,629 décrit des masses constituées de soufre ou encore d'iode déposé sur charbon actif.

Le brevet US 4,474,896 décrit des masses constituées de sulfures et de cations de métal appartenant au groupe IVB, VB, VIB, VIIB, VIII, IB, IIB, IIIA, IVA ou VA capables de former des polysulfures insaturés.

Le brevet US 4,094,777 de la demanderesse décrit d'autres masses comprenant du cuivre au moins en partie sous forme de sulfure et un support minéral. Ces masses peuvent également renfermer de l'argent.

La demande française 87-07442 de la demanderesse décrit un mode de préparation spécifique desdites masses.

Le brevet FR 2.534.826 décrit d'autres masses constituées de soufre élémentaire et d'un support minéral.

Pour ce qui concerne la désarsénification :

Le brevet DE 2149993 enseigne d'utiliser les métaux du groupe VIII (nickel, platine, palladium).

Le brevet US 4,069,140 décrit l'utilisation de diverses masses absorbantes. L'oxyde de fer supporté est décrit, l'emploi d'oxyde de plomb est décrit dans le brevet US 3,782,076 et celui d'oxyde de cuivre dans le brevet US 3,812,653.

Or, si certains des produits décrits dans l'art antérieur présentent de bonnes performances pour la démercurisation ou encore pour la désarsénification de gaz (par exemple l'hydrogène) ou de mélanges gazeux (par exemple le gaz naturel) et plus particulièrement lorsque le gas naturel contient une quantité importante d'hydrocarbures renfermant trois ou plus de trois atomes de carbone, les essais effectués par la demanderesse montrent que les mêmes produits se révèlent peu efficaces dès que les charges contiennent des composés autres que les métaux élémentaires, par exemple pour l'arsenic, des arsines comprenant des chaînes hydrocarbonées renfermant deux ou plus de deux atomes de carbone ou bien, pour le mercure, le diméthylmercure et les autres composés du mercure comprenant des chaînes hydrocarbonées renfermant deux ou plus de deux atomes de carbone et, éventuellement d'autres éléments non métalliques (soufre, azote...).

L'objet de l'invention est un procédé d'élimination du mercure contenu dans une charge hydrocarbonée qui remédie aux défauts des procédés antérieurs. Selon ce procédé on fait passer un mélange de la charge avec de l'hydrogène au contact d'un catalyseur renfermant au moins un métal en majeure partie sous sa forme réduite et appartenant au groupe formé par le fer, le cobalt, le nickel et le palladium suivi de- ou mélangé à- une masse de captation renfermant du soufre ou un sulfure de métal, selon des conditions opératoires qui sont précisées par la suite.

Lorsque la charge renferme aussi de l'arsenic, celui-ci est également éliminé. On opère de préférence avec la charge au moins en partie en phase liquide.

Dans la présente invention on a également constaté que, afin de maintenir dans la masse de captation une concentration constante en soufre total (soufre élémentaire et éventuellement soufre sulfure) il peut se révéler avantageux d'introduire simultanément avec la charge :
- du soufre sous forme de sulfure d'hydrogène (H₂S) et/ou
- du soufre sous forme de polysulfure organique (par exemple, un dialkyl polyusulfure).

Bien que le soufre puisse être introduit soit avec la charge (polysulfure organique) et/ou soit avec l'hydrogène (H₂S), en amont du catalyseur, il peut également se révéler préférable de l'introduire entre le réacteur contenant le catalyseur et celui contenant la masse de captation, afin de limiter le taux de sulfuration à l'équilibre dudit catalyseur.

En fonction des conditions opératoires, et notamment de la pression partielle d'hydrogène et/ou de la pression partielle d'eau (si de l'eau est présente), la proportion de soufre introduite pourra être ajustée, comme il est connu de l'homme de métier, de façon à contrôler les équilibres de désulfuration de la masse de captation et de maintenir dans celle-ci une concentration constante en soufre, comme il vient d'être dit, en relation avec les équilibres :$\text{CuS + H₂O ⇄ CuO + H₂O Kp =} \frac{{\text{p. H}}_{\text{2}} \text{S}}{{\text{p. H}}_{\text{2}} \text{O}}$$\text{CuS + H₂ ⇄ Cu + H₂S Kp =} \frac{{\text{p. H}}_{\text{2}} \text{S}}{{\text{p. H}}_{\text{2}}}$

De préférence, le composé du soufre est introduit entre le réacteur contenant le catalyseur et le réacteur contenant la masse de captation.

Il a enfin été découvert, d'une façon surprenante, qu'en présence de concentrations élevées en arsenic ou encore en présence de vitesses volumétriques horaires "liquides" élevées provoquant une captation imparfaite de l'arsenic (par exemple moins de 90%) sur le catalyseur, la masse de captation du mercure fonctionne également de manière très satisfaisante pour la captation de l'arsenic.

Le catalyseur entrant dans la composition de l'ensemble faisant l'objet de la présente invention est constitué d'au moins un métal M choisi dans le groupe formé par le fer, le nickel, le cobalt et le palladium, utilisé tel quel ou de préférence déposé sur un support. Le métal M doit se trouver sous forme réduite au moins pour 50% de sa totalité.

Le support peut être choisi dans le groupe formé par l'alumine, les silices-alumines, la silice, les zéolithes, le charbon actif, les argiles et les ciments alumineux. On utilise de préférence le nickel ou l'association du nickel avec le palladium.

La proportion de métal M par rapport au poids total de catalyseur est comprise entre 0,1 et 60%, plus particulièrement entre 5 et 60% et de façon préférée de 5 à 30%. Dans le cas de l'association avec du palladium, la proportion de ce métal par rapport au poids total de catalyseur est comprise entre 0,01 et 10% et de façon préférée de 0,05 à 5%.

Le dispersant minéral solide pourra être constitué avantageusement par une alumine ou un aluminate de calcium. Il présentera de préférence une grande surface et un volume poreux suffisant, c'est-à-dire respectivement au moins 50 m2/g et au moins 0,5 cm3/g, par exemple 50 à 350 m2/g et 0,5 à 1,2 cm3/g.

La préparation d'un tel catalyseur est suffisamment connue de l'homme de métier pour ne pas être répétée dans le cadre de la présente invention.

Avant utilisation, le catalyseur est, si nécessaire, réduit par de l'hydrogène ou par un gaz en renfermant à une température de 150 à 600°C.

La masse de captation entrant dans la composition de l'ensemble faisant l'objet de la présente invention est constituée par du soufre ou un composé soufré déposé sur un support ou dispersant minéral solide choisi, par exemple, dans le groupe formé par l'alumine, les silice-alumines, la silice, les zéolithes, les argiles, les charbons actifs, les ciments alumineux.

On peut utiliser comme masse de captation du soufre déposé sur un support et par exemple un produit commercial tel le calgon HGR et plus généralement tout produit constitué par du soufre déposé sur un charbon actif ou sur une alumine macroporeuse tel que décrit dans le brevet français 2534826.

On utilisera de préférence un composé renfermant du soufre et un métal P où P est choisi dans le groupe formé par le cuivre, le fer, l'argent et, de façon préférée, par le cuivre ou l'association cuivre-argent. Au moins 50% du métal P est employé sous forme de sulfure.

Cette masse de captation peut être préparée selon la méthode préconisée dans le brevet US 4094777 de la demanderesse ou encore par dépôt d'oxyde de cuivre sur une alumine puis sulfuration au moyen d'un polysulfure organique tel que décrit dans la demande de brevet français 87/07442 de la demanderesse.

La proportion de soufre élémentaire combiné ou non dans la masse de captation est avantageusement comprise entre 1 et 40% et de façon préférée entre 1 et 20% en poids.

La proportion en métal P combiné ou non sous forme de sulfure sera de préférence comprise entre 0,1 et 20% du poids total de la masse de captation.

L'ensemble constitué par le catalyseur et la masse de captation pourra être mis en oeuvre soit dans deux réacteurs soit en un seul.

Lorsque deux réacteurs seront utilisés, ils pourront être disposés en série, le réacteur renfermant le catalyseur étant avantageusement placé avant celui renfermant la masse de captation.

Lorsqu'un seul réacteur est utilisé, le catalyseur et la masse de captation pourront être disposés soit en deux lits séparés soit mélangés intimement .

Selon les quantités de mercure et/ou d'arsenic (calculées sous forme élémentaire) contenues dans la charge, le rapport volumique du catalyseur à la masse de captation pourra varier entre 1:10 et 5:1.

Lorsque l'on opère en réacteurs séparés, on pourra, en ce qui concerne le catalyseur, opérer dans un domaine de température pouvant aller de 130 à 250°C, plus avantageusement de 130 à 220°C et de façon préférée entre 130 et 180°C.

Les pressions opératoires seront choisies de préférence de 1 à 50 bars absolus, plus particulièrement de 2 à 40 bars et de façon plus avantageuse de 5 à 35 bars.

La masse de captation travaillera à une température de 0 à 175°C, plus particulièrement entre 20 et 120°C et plus avantageusement entre 20 et 90°C sous des pressions de 1 à 50 bars absolus, plus particulièrement de 2 à 40 bars et préférentiellement de 5 à 35 bars.

Les vitesses spatiales calculées par rapport à la masse de captation peuvent être de 1 à 50 h⁻¹ et plus particulièrement de 1 à 30 h⁻¹ (volumes - liquide - par volume de masse et par heure).

Le débit d'hydrogène, rapporté au catalyseur est compris par exemple entre 1 et 500 volumes (gaz aux conditions normales) par volume de catalyseur et par heure.

Lorsqu'on opère en un réacteur unique, on a intérêt à adopter plus particulièrement une gamme de températures comprise entre 130 et 175°C et de façon préférée entre 130 et 150°C.

Les charges auxquelles s'applique plus particulièrement l'invention renferment de 10⁻³ à 1 milligramme de mercure par kilogramme de charge et, éventuellement de 10⁻² à 10 milligrammes d'arsenic par kilogramme de charge.

### EXEMPLE 1 (comparaison)

5 kilogrammes d'un support d'alumine macroporeux (préparé par autoclavage à la vapeur d'alumine de transition) sous forme de billes de 2-4 mm de diamètre, présentant une surface spécifique de 160 m2/g et un volume poreux total de 1,05 cm³/g - volume macroporeux (pores de diamètres supérieurs à 0,1 µm ) :0,4 cm³/g - sont imprégnés par 20% en poids de nickel sous forme d'une solution aqueuse de nitrate. Après séchage à 120°C durant 5 heures et activation thermique à 450°C pendant deux heures sous balayage d'air, on obtient 6,25 kg de billes contenant 20% de nickel en poids.

50 cm³ de catalyseur sont alors chargés dans un réacteur en acier de 3 cm de diamètre, en 5 lits égaux séparés chacun par un tampon de laine de verre.

On fait ensuite subir au catalyseur un traitement sous hydrogène dans les conditions suivantes :
Pression : 2 bars
Débit d'hydrogène : 20 l/h
Température : 400°C.

La durée du traitement est de 8 heures jusqu'à conversion d'au moins 90% de l'oxyde de nickel en nickel métal.

On fait ensuite passer sur le catalyseur, en flux ascendant, un condensat lourd de gaz liquéfié bouillant dans la gamme des points d'ébullition de 30 à 350°C et contenant 50 ppb de mercure, avec de l'hydrogène dans les conditions suivantes :
Débit de charge : 500 cm³/h
Température : 180°C
Pression d'hydrogène : 30 bars
Débit d'hydrogène 2 litres/ heure

On laisse passer le condensat et l'hydrogène durant 200 heures. Les résultats d'analyses du mercure dans le produit au bout de 50, 100, 200 et 400 heures sont résumés dans le tableau 1.

Pendant les 400 heures de l'essai, la teneur en mercure sortant du réacteur est d'environ 50 ppb.

Le test est alors arrêté et après séchage du catalyseur par balayage à l'azote, ce dernier est déchargé lit par lit. Sur chacun d'eux, on mesure la teneur pondérale en mercure. Les résultats sont rassemblés dans le Tableau 2.

On voit que ce catalyseur présente une efficacité très faible pour retenir le mercure.

### EXEMPLE 2 (comparaison)

Dans cet exemple, on prépare une masse de captation constituée d'un sulfure de cuivre, déposé sur un support d'alumine telle que décrite dans le brevet US n°4094777 de la demanderesse.

50 cm³ de cette masse sont alors chargés dans un réacteur identique à celui décrit dans l'exemple 1.

La disposition de la masse en 5 lits séparés ainsi que son volume total sont en tous points comparables à l'exemple 1. On fait ensuite passer sur la masse, en flux ascendant, un condensat lourd de gaz liquéfié identique à celui décrit dans l'exemple 1 et contenant 50 ppb de mercure dans les conditions suivantes :
Débit de charge : 500 cm³/h
Pression totale : 30 bars absolus
Température : ambiante

On laisse passer le condensat durant 400 heures. Les résultats d'analyses du mercure dans le produit au bout de 50, 100, 200 et 400 heures sont résumés dans le tableau 1.

On constate que la masse de captation ne permet pas d'obtenir une décontamination totale pendant la durée du test.

Le test est ensuite arrêté et, après séchage de la masse de captation par balayage à l'azote, celle ci est déchargée lit par lit. Sur chacun, on mesure la teneur pondérale en mercure, les résultats sont rassemblés dans le tableau 2.

On constate la présence de mercure sur l'ensemble des 5 lits, indice d'une certaine saturation de la masse de captation.

### EXEMPLE 3 (selon l'invention)

Dans un premier réacteur, on charge le catalyseur au nickel de l'exemple 1, selon la technique décrite dans ledit-exemple.

Dans un second réacteur, on charge 50 cm3 de la masse de captation de l'exemple 2 selon la technique décrite dans ledit exemple.

Après que le catalyseur ait été réduit selon les conditions de l'exemple 1, les deux réacteurs sont mis en série sous hydrogène.

On fait alors passer en flux ascendant sous hydrogéne le même condensat lourd de gaz liquéfié que dans l'exemple 1 renfermant 50 ppb de mercure, successivement sur le catalyseur puis sur la masse de captation.

Les conditions opératoires sont les suivantes :
Débit de charge (ramené à la masse de captation): 500 cm3/h
Catalyseur au nickel
Température : 180°C
Pression d'hydrogène : 30 bars absolus
Débit d'hydrogène : 2 litres/heure
Masse de captation au sulfure de cuivre
Température : 20°C
Pression d'hydrogène : 30 bars absolus
Débit d'hydrogène : 2 litres/heure.

On laisse passer le condensat durant 400 heures. Les résulats d'analyses de mercure dans le produit au bout de 50, 100, 200 et 400 heures sont résumés dans le tableau 1 ci-après.

On constate, d'une façon inattendue, que l'association du catalyseur et d'une masse de captation permet d'obtenir une décontamination satisfaisante du condensat.

Le test est ensuite arrêté et après séchage du catalyseur et de la masse de captation par balayage à l'azote, celles-ci sont déchargée lit par lit.

Sur chacun de ceux-ci on mesure la teneur en mercure. Les résultats sont rassemblés dans le tableau 2 pour ce qui concerne la masse de captation, aucune trace de mercure n'est détectée sur le catalyseur.

On voit que plus de 90% du mercure sont fixés sur le premier lit de la masse de captation soit 1/5 de ladite masse. Les 4/5 de la masse restent donc encore disponibles pour fixer le mercure au bout de 400 heures. On peut donc s'attendre à des durées de fonctionnement efficace très importantes.

### EXEMPLE 4 selon l'invention

On opère comme dans l'exemple 3 mais avec un condensat lourd de gaz liquéfié renfermant 400 ppb de mercure.

L'efficacité de la masse de captation ainsi que le gradient des concentrations en mercure restent, toutes proportions gardées, sensiblement égales à ceux indiqués dans l'exemple 3.

### EXEMPLE 5 selon l'invention

Dans un premier réacteur, on charge le catalyseur au nickel de l'exemple 1 selon la technique décrite dans ledit exemple.

Dans un second réacteur identique au premier, on charge une masse de captation composée de 13% en poids de soufre sur charbon actif, de type Calgon HGR, préparée selon le brevet US 3194629.

Cette masse de captation est disposé en 5 lits séparés selon la technique utilisée dans l'exemple 1, son volume total est égal à celui du catalyseur contenu dans le premier réacteur.

Après que le catalyseur ait été réduit selon les conditions de l'exemple 1, les deux réacteurs sont mis en série sous hydrogène.

On fait alors passer le même condensat renfermant 50 ppb de mercure selon des conditions en tous points identiques à celles décrites dans l'exemple 3 et ceci durant 400 heures.

Les résultats d'analyses de mercure dans le produit au bout de 50, 100, 200 et 400 heures sont résumés dans le tableau 1.

Le test est arrêté après 400 heures de fonctionnement; catalyseur et masse de captation sont séchés puis déchargés selon le protocole de l'exemple 3.

Les teneurs pondérales en mercure sur chacun des lits de la masse de captation sont indiquées dans le tableau 2.

### EXEMPLE 6 selon l'invention

On opère comme dans l'exemple 5 à ceci près que l'on utilise 50 cm3 de catalyseur renfermant 20% en poids de nickel et 80% en poids d'aluminate de calcium.

Les résultats d'analyses de mercure dans le produit au bout de 50, 100, 200, 400 heures sont indiqués dans le tableau 1.

Après 400 heures de fonctionnement , le test est arrêté, catalyseur et masse de captation sont séchés et déchargés selon la méthode décrite dans l'exemple 3.

Les teneurs pondérales en mercure sur chacun des lits de la masse de captation sont regroupées dans le tableau 2.

### EXEMPLE 7 selon l'invention

On opère comme dans l'exemple 3 à ceci près que le condensat lourd de gaz liquéfié est remplacé par un naphta bouillant dans la gamme de points d'ébullition 50 à 180°C, contenant 5 ppm d'arsenic et 50 ppb de mercure et que la quantité de catalyseur au nickel est de 100 cm3 au lieu de 50 cm3.

Les résultats d'analyses d'arsenic et de mercure dans le produit au bout de 50, 100, 200 et 400 heures sont résumés dans le tableau 2.

On constate que l'association du catalyseur et de la masse de captation permet d'obtenir une décontamination satisfaisante du naphta en arsenic et en mercure.

Après séchage et déchargement des réacteurs selon le protocole de l'exemple 3, on mesure sur chaque lit les teneurs pondérales en arsenic et en mercure.

Les résultats figurent sur le tableau 2.

On voit que 90% de l'arsenic sont fixés sur le premier lit de catalyseur et 90% du mercure sont fixés sur le premier lit de la masse de captation .

### EXEMPLE 8 selon l'invention

On opère ainsi que dans l'exemple 7 à ceci près que le débit de charge ramené à la masse de captation est de 1 l/heure (VVH 20).

### EXEMPLE 9 selon l'invention

On opère ainsi que dans l'exemple 7 mais le débit de charge ramené à la masse de captation est de 250 cm3/heure (VVH 5).

Les analyses d'arsenic et de mercure donnent les résultats mentionnés dans le tableau 1.

Les teneurs pondérales en arsenic et mercure dans chacun des lits du catalyseur et de la masse de captation sont indiquées dans le tableau 2.

On voit que les taux d'épuration du mercure et de l'arsenic ne varient guère lorsqu'évolue la VVH.

### EXEMPLE 10 selon l'invention

Dans cet exemple on prépare 100 cm3 d'un catalyseur renfermant 20% en poids de nickel et 0,5% en poids de palladium sur un support d'alumine que l'on charge dans un premier réacteur en acier de 3 cm de diamètre en cinq lits égaux séparés chacun par un tampon de laine de verre.

Dans un second réacteur identique au premier, on charge 50 cm3 d'une masse de captation obtenue par sulfuration au moyen d'un polysulfure organique d'un précurseur renfermant 10% en poids de cuivre sur un support d'alumine. Cette masse est elle-même répartie en cinq lits égaux.

Après que le catalyseur ait été réduit selon les conditions de l'exemple 1 mais avec une température maximum de 350°C, les deux réacteurs sont mis en série sous hydrogène.

On fait alors passer, en flux ascendant, sous hydrogène, un naphta de caractéristiques identiques à celles décrites dans l'exemple 7, renfermant 5 ppm d'arsenic et 50 ppb de mercure, successivement sur le catalyseur puis sur la masse de captation.

Les conditions opératoires sont les suivantes :
Débit de charge (ramené à la masse de captation):500 cm3/h
Pour le catalyseur :
Température : 100°C
pression d'hydrogène : 30 bars absolus
Débit d'hydrogène : 2 litres/heure
Pour la masse de captation :
Température : 60°C
Pression d'hydrogène : 30 bars absolus
Débit d'hydrogène : 2 litres/heure

On laisse passer le naptha durant 400 heures. Les résultats d'analyses de mercure dans le produit au bout de 50, 100, 200 et 400 heures sont résumés dans le tableau 1.

Après séchage puis déchargement des réacteurs, les teneurs pondérales en arsenic et mercure sont mesurées sur chaque lit, tant du catalyseur que de la masse de captation.

Les résultats figurent sur le tableau 2.

On observe que les efficacités de captation du mercure et de l'arsenic sont en tous points comparables à celles du catalyseur et de la masse décrits dans l'exemple 7. De plus, l'ajout de palladium au nickel dans le catalyseur permet de travailler à plus basse température.

### EXEMPLE 11, suivant l'invention

Dans cet exemple, on prépare 50 cm3 d'une masse susceptible de jouer à la fois le rôle de catalyseur et de masse de captation, constituée d'un mélange de nickel métallique, de sulfure de cuivre et de ciment alumineux.

On prépare d'abord 100 g de sulfure de cuivre finement dispersé en faisant réagir du carbonate basique de cuivre avec une solution à 30% en poids de ditertiononyl polysulfure (produit commercial TPS 37 d'Elf Aquitaine). La pâte obtenue est séchée sous azote à 150°C pendant 16 heures puis activée sous vapeur d'eau à 150°C pendant 5 heures. Le débit de vapeur est de 1000 volumes par volume de produit sec.

On prépare séparément 1000 g de nickel de Raney dépyrophorisé (NiPS2 de Procatalyse).

Les deux produits sont malaxés avec 5000 g d'aluminate de calcium commercial (Sécar 80) et de l'eau. La pâte obtenue, extrudée en joncs de 2,5 mm de diamètre est mûrie 16 heures en étuve ventilée sous mélange d'azote et de 10% de vapeur d'eau à 80°C puis séchée sous azote à 120°C durant 5 heures et enfin activée à 400°C sous azote pendant 2 heures.

Le produit obtenu, constitué d'extrudés de diamètres 2,1-2,3 mm et de longueur inférieure à 5 mm contient 14,3% de CuS, 14,3% de nickel et 71,4% d'aluminate de calcium.

Cette masse mixte est alors chargée dans un seul réacteur en acier de 3 cm de diamètre et disposée en 5 lits égaux séparés chacun par un tampon de laine de verre.

On fait alors passer, en flux ascendant, sous hydrogène, un naphta de caractéristiques identiques à celles décrites dans l'exemple 7 et renfermant 5 ppm d'arsenic et 50 ppb de mercure.

Les conditions opératoires sont les suivantes :
Débit de charge : 500 cm3/heure
Température : 80°C
Pression d'hydrogène : 30 bars
Débit d'hydrogène : 2 litres/heure.

On laisse passer la charge durant 400 heures . Les résultats d'analyses sur les recettes figurent dans le tableau 1.

Après séchage et déchargement du réacteur, les teneurs en arsenic et mercure dans la masse sont mesurées dans chaque lit et répertoriées dans le tableau 2.

## Revendications

1. Procédé d'élimination du mercure d'une charge d'hydrocarbures qui en renferme, caractérisé en ce qu'on fait passer un mélange d'hydrogène et de ladite charge au contact d'un catalyseur renfermant au moins un métal M du groupe constitué par le nickel, le cobalt, le fer et le palladium, lequel métal M doit se trouver sous sa forme réduite au moins pour 50 % de sa totalité, suivi de - ou mélangé à - une masse de captation renfermant du soufre ou un sulfure de métal, et en ce que les conditions opératoires sont les suivantes :
a) la pression est comprise entre 1 et 50 bars absolus,
b) le débit de charge, rapporté à la masse de captation, est compris entre 1 et 50 volumes (liquide) par volume de masse et par heure,
c) le débit d'hydrogène, rapporté au catalyseur, est compris entre 1 et 500 volumes (gaz aux conditions normales) par volume de catalyseur et par heure,
d) la température est comprise entre 130 et 250°C en ce qui concerne le catalyseur et entre 0 et 175°C en ce qui concerne la masse de captation lorsque l'on opère en réacteurs séparés ou la température est comprise entre 130 et 175°C lorsque l'on opère en réacteur unique.

2. Procédé selon la revendication 1 dans lequel le catalyseur renferme de 0,1 à 60 % en poids de métal sur un support choisi dans le groupe formé par l'alumine, la silice-alumine, la silice, les zéolithes, les argiles, le charbon actif et les ciments alumineux.

3. Procédé selon la revendication 1 ou 2 dans lequel la masse de captation est constituée de 1 à 40 % de soufre par rapport à sa masse totale et d'au moins un support choisi dans le groupe formé par l'alumine, les silice-alumines, la silice, les zéolithes, les charbons actifs, les argiles et les ciments alumineux.

4. Procédé selon la revendication 3 dans lequel la masse de captation renferme également 0,1 à 20 % en poids d'au moins un métal P choisi dans le groupe formé par le cuivre, le fer et l'argent et où le métal P est au moins en partie sous forme de sulfure.

5. Procédé selon l'une des revendications 1 à 4 où le métal (M) du catalyseur est le nickel et où le métal (P) de la masse de captation est le cuivre.

6. Procédé selon l'une des revendications 1 à 5 où les métaux M, P et le soufre sont présents dans un même solide, à la fois catalyseur et masse de captation.

7. Procédé selon l'une des revendications 1 à 5 dans lequel : le catalyseur et la masse de captation sont disposés dans deux réacteurs distincts, la charge est mise en contact avec le catalyseur puis ensuite avec la masse de captation, le catalyseur fonctionne entre 130 et 250°C et sous une pression d'hydrogène de 1 à 50 bars absolus, la masse de captation fonctionne entre 0 et 175°C dans le même domaine de pression et le volume de catalyseur, exprimé par rapport au volume de masse de captation, est de 1:10 à 5:1.

8. Procédé selon l'une des revendications 1 à 7 dans lequel la charge, outre du mercure, renferme également de l'arsenic.

9. Procédé selon l'une des revendications 1 à 8 dans lequel, afin de maintenir dans la masse de captation une concentration constante en soufre total, on introduit simultanément avec la charge un composé du soufre choisi dans le groupe constitué par le sulfure d'hydrogène (H₂S) et au moins un polysulfure organique.

## Patentansprüche

1. Verfahren zur Entfernung des Quecksilber-Gehalts aus einer Kohlenwasserstoff-Charge, dadurch gekennzeichnet, daß man ein Gemisch aus Wasserstoff und der besagten Charge mit einem Katalysator in Kontakt bringt, der zumindest ein Metall M enthält, das aus Nickel, Kobalt, Eisen und/oder Palladium besteht, wobei sich das Metall M zumindest zu 50 % seines Gesamtgehalts in reduziertem Zustand befindet, gefolgt von der Behandlung durch mindestens eine Fängermasse, die Schwefel oder ein Metallsulfid enthält, wobei folgende Verfahrensbedingungen eingehalten werden:
a) der Druck liegt zwischen 1 und 50 bar (absolut),
b) der Chargendurchsatz,bezogen auf die Fängermasse,liegt zwischen 1 und 50 Volumenteilen (flüssig) pro Volumenteil Fängermasse und pro Stunde,
c) der Wasserstoffdurchsatz,bezogen auf den Katalysator, liegt zwischen 1 und 500 Volumenteilen (gasförmig bei normalen Bedingungen) pro Katalysatorvolumen und pro Stunde,
d) die Temperatur liegt zwischen 130 und 250°C bezüglich des Katalysators und zwischen 0 und 175°C bezüglich der Fängermasse, wenn in getrennten Reaktoren gearbeitet wird, die Temperatur liegt zwischen 130 und 175°C, wenn in einem einzigen Reaktor gearbeitet wird.

2. Verfahren nach Anspruch 1, dadurch gekennzeichnet, daß der Katalysator 0,1 bis 60 Gew.-% an Metall auf einem Träger enthält, der aus der Gruppe besteht, die aus Aluminiumoxid, Siliciumdioxid-Aluminiumoxid, Siliciumdioxid, Zeolithen, Tonen, Aktivkohle und Tonerdezement besteht.

3. Verfahren nach Anspruch 1 oder 2, dadurch gekennzeichnet, daß die Fängermasse 1 bis 40 % an Schwefel bezogen auf die Gesamtmasse enthält und der Rest aus zumindest einem Inhaltsstoff besteht, der der Gruppe angehört, die aus Aluminiumoxid, Siliciumdioxid-Aluminiumoxid, Siliciumdioxid, den Zeolithen, Aktivkohle, Tonen oder Tonerdezement besteht.

4. Verfahren nach Anspruch 3, dadurch gekennzeichnet, daß die Fängermasse 0,1 bis 20 Gew.-% zumindest eines Metalls P enthält, das der Gruppe angehört, die aus Kupfer, Eisen und Silber gebildet ist, wobei das Metall P zumindest teilweise in Gestalt des Sulfids vorliegt.

5. Verfahren nach einem der Ansprüche 1 bis 4, dadurch gekennzeichnet, daß das Metall (M) des Katalysators aus Nickel und das Metall (P) der Fängermasse aus Kupfer besteht.

6. Verfahren nach einem der Ansprüche 1 bis 5, dadurch gekennzeichnet, daß die Metalle M, P und der Schwefel in fester Form vorliegen und zwar bezüglich des Katalysators und der Fängermasse.

7. Verfahren nach einem der Ansprüche 1 bis 5, dadurch gekennzeichnet, daß der Katalysator bzw. die Fängermasse in zwei Einzelreaktoren angeordnet sind, wobei die Charge zunächst mit dem Katalysator und sodann mit der Fängermasse in Berührung gebracht wird und der Katalysator bei 130 bis 250°C unter einem Wasserstoffdruck von 1 bis 50 bar (absolut) funktioniert und ferner die Fängermasse zwischen 0 und 175°C im gleichen Druckbereich funktioniert sowie das Katalysatorvolumen, bezogen auf das Volumen der Fängermasse 1 : 10 bis 5 : 1 beträgt.

8. Verfahren nach einem der Aansprüche 1 bis 7, dadurch gekennzeichnet, daß die Charge abgesehen von Quecksilber ferner auch einen Arsen-Gehalt aufweist.

9. Verfahren nach Ansprüchen 1 bis 8, dadurch gekennzeichnet, daß man zum Zweck der Aufrechterhaltung einer konstanten Gesamtschwefelkonzentration in der Fängermasse, gleichzeitig mit der Charge eine Schwefel-Verbindung einführt, die der Gruppe angehört, die aus Schwefelwasserstoff und zumindest einem organischen Polysulfid besteht.

## Claims

1. Process for elimination of mercury from a hydrocarbon charge which contains it, characterized in that a mixture of hydrogen and said charge are contacted with a catalyst containing at least one metal M from the group consisting of nickel, cobalt, iron and palladium, and at least 50 % of the totality of the metal M should be in reduced form, followed by - or mixed with - a capture mass containing sulfur or a metal sulfide, and in that operating conditions are :
a) pressure ranges between 1 and 50 bars absolute,
b) charge flow rate, adjusted to the capture mass, ranges between 1 and 50 volumes (liquid) per volume of mass and per hour,
c) hydrogen flow rate, with respect to the catalyst, ranges between 1 and 500 volumes (under normal gas conditions) per volume of catalyst and per hour,
d) temperature ranges between 130 and 250° C with regard to the catalyst, and between 0 and 175° C with regard to the capture mass when operating in separated reactors or temperature ranges between 130 and 175° C when operating in a single reactor.

2. Process according to claim 1 wherein the catalyst contains from 0.1 to 60 % in weight of metal on a support chosen from the group consisting of alumina, silica-aluminas, silica, zeolites, clays, active carbon and alumina cements.

3. Process according to claim 1 or 2 wherein the capture mass comprises 1 to 40 % of sulfur with respect to its total mass and at least one support chosen from the group consisting of alumina, silica-aluminas, silica, zeolites, active carbon, clays, and alumina cements.

4. Process according to claim 3 wherein the capture mass also contains 0.1 to 20 % in weight of at least one metal P chosen from the group consisting of copper, iron and silver and in which the metal P is at least partly in the form of a sulfide.

5. Process according to one of claim 1 to 4 wherein the catalyst metal (M) is nickel and wherein the capture mass metal (P) is copper.

6 Process according to one of claims 1 to 5 wherein the metals M, P and the sulfur are present in the same solid, both in the catalyst and the capture mass.

7. Process according to one of claims 1 to 5 wherein the catalyst and the capture mass are arranged in two distinct reactors, the charge is contacted with the catalyst then with the capture mass, the catalyst functions between 130 and 250°C and under a hydrogen pressure from 1 to 50 absolute bars, the capture mass functions between 0 and 175°C in the same pressure range, and catalyst volume expressed with respect to capture mass volume is from 1:10 to 5:1.

8. Process according to one of claims 1 to 7 wherein the charge, apart from mercury, also contains arsenic.

9. Process according to one of claims 1 to 8 wherein in order to maintain a constant concentration in total sulfur in the capture mass, a sulfur compound chosen from the group consisting of hydrogen sulfide (H₂S) and at least one organic polysulfide is simultaneously introduced with the charge.
